# EUROPÄISCHE PATENTSCHRIFT

(11) **EP 0 700 551 B1**
(45) Veröffentlichungstag und Bekanntmachung des Hinweises auf die Patenterteilung: **05.11.1997**
(21) Anmeldenummer: 94916142.6
(22) Anmeldetag: 26.05.1994
(51) Int. Cl.: G07B 15/00

(54) **VERFAHREN UND EINRICHTUNG ZUR FAHRZEUGINTERNEN ELEKTRONISCHEN ABRECHNUNG DER NUTZUNG GEBÜHRENPFLICHTIGER WEGSTRECKEN**
PROCESS AND DEVICE ON BOARD A VEHICLE FOR ELECTRONICALLY CHARGING FOR THE USE OF TOLL ROADS
PROCEDE ET DISPOSITIF A BORD D'UN VEHICULE PERMETTANT D'EFFECTUER UN DEBIT ELECTRONIQUE CORRESPONDANT A L'UTILISATION DE TRON ONS A PEAGE

(30) Priorität: 28.05.1993 DE 4318355
(43) Veröffentlichungstag der Anmeldung: 13.03.1996
(73) Patentinhaber: MANNESMANN Aktiengesellschaft, 40213 Düsseldorf (DE)
(72) Erfinder: HERDEG, Wolfgang, D-73479 Ellwangen (DE); WIDL, Andreas, D-81667 München (DE)
(74) Vertreter: Presting, Hans-Joachim, Dipl.-Ing.
(86) Internationale Anmeldenummer: DE9400608
(87) Internationale Veröffentlichungsnummer: WO9428514

(56) Entgegenhaltungen:
- EP-A- 0 061 373
- EP-A- 0 425 961
- EP-A- 0 508 405
- WO-A-90/15401
- WO-A-92/08210
- DE-A- 4 039 887
- VEHICLE NAVIGATION & INFORMATION SYSTEMS, 11. September 1989, TORONZO,CA Seiten A31 - A35, XP000089920 DAVIES 'Automatic Vehicle Identification to support Driver Information Systems'
- VEHICLE NAVIGATION & INFORMATION SYSTEMS CONFERENCE PROCEEDINGS, Oktober 1991, P-253, PART 2 Seiten 977 - 987, XP000357202 KOMANECKY 'IVHS Applications of Smart Cards'

## Beschreibung

Die Erfindung betrifft ein Verfahren zur elektronischen Abrechnung der Nutzung gebührenpflichtiger Wegstrecken und eine Einrichtung in einem Fahrzeug zur Durchführung des Verfahrens.

Aus der EP-A-0 425 961 ist ein Verfahren zur fahrzeuginternen elektronischen Abrechnung der Nutzung gebührenpflichtiger Wegstrecken bekannt. Es handelt sich dabei um ein automatisches Abbuchungssystem, das auf der Installation einer umfangreichen Infrastruktur innerhalb des gebührenpflichtigen Straßennetzes basiert, d.h. alle Ein- und Ausfahrtstellen müssen mit einer aufwendigen Gerätetechnik ausgerüstet sein. Das Fahrzeug selbst weist eine drahtlose Empfangseinrichtung auf, deren empfangene Informationen zur Identifizierung gebührenpflichtiger Wegstrecken von einer Recheneinrichtung aus gewertet werden, um die automatische Abbuchung der anfallenden Nutzungsgebühren von einer Speichereinrichtung (Wertspeicherkarte) zu veranlassen.

Durch die EP-A-0 508 405 wird die Verwendung eines auf Satellitennavigation basierenden Positionserfassungssystems in einem Fahrzeug vorgeschlagen.

Der Erfindung liegt die Aufgabe zugrunde, ein System, d.h. Verfahren und Einrichtung zur fahrzeuginternen Verbuchung von Benutzungsgebühren für gebührenpflichtige Wegstrecken zu schaffen, das zu seiner Funktion keine zusätzlichen Daten benötigt, die durch im Straßennetz zu installierende Sendeeinrichtungen übertragen werden müssen.

Diese Aufgabe wird hinsichtlich des Verfahrens erfindungsgemäß mit den Merkmalen des Patentanspruchs 1 gelöst.
Die weitere Ausbildung des Verfahrens geht aus den Merkmalen der Unteransprüche 2-5 hervor.

Hinsichtlich der Einrichtung wird die Aufgabe erfindungsgemäß durch die im Patentanspruch 6 angegebenen Merkmale gelöst.
Die weitere Ausbildung der Einrichtung geht aus den Merkmalen der Unteransprüche 7 bis 11 hervor.

Die Erfindung wird anhand eines Ausführungsbeispiels, das in einer einzigen Figur schematisch dargestellt ist, nachfolgend näher erläutert.

Die Einrichtung zur elektronischen Abrechnung von beispielsweise Autobahnbenutzungsgebühren ist im wesentlichen in einem einzigen geschlossenen Gehäuse 1 in einem Fahrzeug untergebracht. Kern der Einrichtung ist eine Recheneinrichtung 2, die mit einer Speichereinrichtung 6 und einer Kartenlese/Schreibeinrichtung 5 datentechnisch verbunden ist. Weiterhin ist an die Recheneinrichtung 2 ein Empfänger 3 für den Empfang von Daten angeschlossen, die von einem Satellitennavigationssystem (z.B. GPS) gesendet werden und in der Recheneinrichtung 2 zur Ermittlung der aktuellen Fahrzeugposition herangezogen werden. In der Speichereinrichtung 6 sind neben geographischen Daten zur eindeutigen Identifizierung der gebührenpflichtigen Autobahnteilstrecken auch die aktuell gültigen Streckentarife abgelegt. Sobald die Recheneinheit das Einfahren in eine neue gebührenpflichtige Teilstrecke festgestellt hat, wird die Ermittlung der zugehörigen Benutzungsgebühr von der Recheneinheit 2 vorgenommen und auf einem Display 7 für den Fahrer des Fahrzeugs lesbar angezeigt. Außerdem erfolgt über die Kartenlese/Schreibeinrichtung 5 eine entsprechende Verbuchung auf einer Wertspeicherkarte 8, die vorzugsweise als Smart-Karte ausgebildet ist und auf der das aktuelle Gebührenguthaben des Fahrers gespeichert ist. Nach Abbuchung der jeweiligen Nutzungsgebühr kann das noch verbleibende Wertguthaben dem Fahrer wiederum über das Display 7 angezeigt werden. Das Gehäuse 1, in dem fast alle benötigten Gerätekomponenten untergebracht sind, ist (nicht dargestellt) durch eine elektronisch überwachte Verplombung gegen unbefugtes Öffnen gesichert. Eine Verletzung der Verplombung würde sofort von der Recheneinheit 2, die mit einer entsprechenden Zusatzfunktion ausgestattet ist, erkannt werden und würde zu einer Speicherung der diesen Eingriff digagnostizierenden Daten zur Beweissicherung (z.B. Zeitpunkt und Fahlercode zur Kennzeichnung der Art der Manipulation) entweder auf der Speichereinrichtung 6 oder auf der Chip-Karte 8 führen. Zusätzlich wird das Gehäuse 1 durch berührungslos arbeitende Abstandssensoren 9 auf ein unberechtigtes Öffnen überwacht. Entsprechende Eingriffe, die zu einer irgendwie gearteten Veränderung der Gerätekonfiguration führen, würden wiederum sofort als Signal an die Recheneinrichtung 2 gemeldet. Darüber hinaus sind alle Gerätekomponenten mit einer geheimen Datenkennung versehen, die von der zentralen Recheneinrichtung 2 in kurzen Zeitabständen überprüft wird. Ein unberechtigter Komponentenaustausch würde sofort wiederum als Manipulation erkannt werden.

Um die Funktionstüchtigkeit der Einrichtung jederzeit von außerhalb des Fahrzeugs überprüfen zu können, ist eine Signaleinrichtung 4 mit der Recheneinrichtung verbunden. Diese Signaleinrichtung 4 ist hier eine HF-Sende/Empfangseinrichtung bzw. ein HF-Transponder, der auf eine entsprechende von außen kommende Abfrage signalisieren kann, ob ein ordnungsgemäßer Betriebszustand vorliegt oder nicht. Es kann aber auch vorgesehen sein, daß ein entsprechendes Nicht-In-Ordnung-Signal fortlaufend, d.h. ohne besondere Abfrage abgegeben wird.

Mißbräuchliche Nutzer einer gebührenpflichtigen Wegstrecke werden unterschieden nach Nichtzahlern und Falschzahlern. Nichtzahler besitzen entweder keine Einbaueinheit oder eine defekte evtl. manipulierte Einbaueinheit oder keine gültige Wertkarte. Falschzahler gehören zur Kategorie derer, die sich einer falschen Gebührenklasse zugeordnet haben,z.B. wenn ein LKW zum PKW-Tarif fährt.

Die Kontrolle der Funktionstüchtigkeit des im Fahrzeug untergebrachten Nutzungsabrechnungssystems erfolgt über die Auswertung der Zustände der einzelnen Komponenten über eine logische UND-Verknüpfung (z.B. "Antennensignal in Ordnung" UND "Chip-Karte in Ordnung" UND "Abbuchung in Ordnung"). Die Auswertung ergibt einen übergeordneten binären Zustand "System in Ordnung/System nicht in Ordnung".
Die über die Signaleinrichtung 4 bzw. den HF-Transponder erfolgende Abfrage, die von einer externen Kontrolleinheit vorgenommen wird, die beispielsweise am Straßenrand oder auf einer Brücke befestigt sein kann, geschieht in der Weise, daß mittels des Transponders ein Selbstdiagnose-Signal z.B. mit der Frequenz von 5,8 GHz generiert wird und nach Empfang eines von der Kontrolleinheit ausgesandten Signals, das z.B. ebenfalls die Frequenz von 5,8 GHz hat, zurückgesendet wird. Dieses Selbstdiagnose-Signal kann in unterschiedlicher Form vorliegen.
1. Im Zustand "System in Ordnung" wird nach Abfrage ein codiertes HF-Signal ausgesandt, z.B. durch Modulation über ein festgelegtes Tastverhältnis.
   Im Zustand "System nicht in Ordnung", also bei Ausfall von nur einer funktionsrelevanten Komponente, wird kein Signal ausgesandt.
2. Im Zustand "System in Ordnung" und auch im Zustand "System nicht in Ordnung" wird nach Abfrage ein codiertes HF-Signal ausgesendet. Die Codierung ergibt sich z.B. aus der Modulation über ein bestimmtes Tastverhältnis, welches aus den Betriebszuständen aller Systemkomponenten resultiert.
   Ein System, welches nach externer Abfrage kein Signal aussendet (z.B. bei Nichtvorhandensein einer Einbaueinheit zur Nutzungsabrechnung) erhält automatisch den Status "System nicht in Ordnung", und der Verkehrsteilnehmer wird dann als Nichtzahler eingestuft.

Zur Modulation des Selbstdiagnose-Signals können insbesondere folgende Eingangsgrößen herangezogen werden:
1. Bei Verwendung von Satellitendaten ist es zweckmäßig, die Anzahl der momentan empfangenen Satelliten als Modulationsgrundlage zu nutzen.
2. Das Signal eines in der GPS-Antenne integrierten Sensors, der überprüft, ob die Antenne manipuliert ist, um einen Signalempfang zu verhindern (GPS=Global Positioning System).
3. Die Funktionsbereitschaft des Chip-Kartenlesers.
4. Der Kreditstatus der Chip-Karte.
5. Die Tarifklasse des Fahrzeugs (LKW oder PKW).

Die Modulation des Selbstdiagnose-Signals verhindert, daß Verkehrsteilnehmer die Funktionstüchtigkeit des in ihrem Fahrzeug befindlichen Nutzungsabrechnungssystems mit einem selbstentwickelten Transpondersystems vortäuschen können.

Es ist zweckmäßig, in dem mit einer Nutzungsabrechnungseinrichtung ausgestatteten Fahrzeug zusätzlich einen optischen oder akustischen Signalgeber vorzusehen, der von der Recheneinrichtung der Abrechnungseinrichtung im Fehlerfall aktiviert wird und dem Fahrer anzeigt, daß die implementierte Diagnoseroutine einen fehlerhaften Betriebszustand entdeckt hat. Der Fahrer kann dann schon, bevor er in eine gebührenpflichtige Zone einfährt, reagieren, um den ordnungsgemäßen Betriebszustand wiederherzustellen oder wiederherstellen zu lassen (z.B. Aufsuchen einer Service-Werkstätte).

## Patentansprüche

1. Verfahren zur elektronischen Abrechnung der Nutzung gebührenpflichtiger Wegstrecken, bei dem Informationen zur Erkennung der aktuellen geografischen Fahrzeugposition im Fahrzeug drahtlos empfangen, gebührenpflichtige Wegstrecken im Fahrzeug identifiziert und dementsprechend Nutzungsgebühren anhand fahrzeugintem gespeicherter Streckentarife ermittelt und in einer Speichereinrichtung, beispielsweise einer Chip-Karte, im Fahrzeug verbucht werden, wobei zur Kontrolle der Funktion des Verfahrens bzw. der Funktionstüchtigkeit der dazu erforderlichen Einrichtung bzw. ihrer Komponenten deren Betriebszustand im Fahrzeug diagnostiziert und einer autorisierten Kontrollinstanz auf Abfrage drahtlos übermittelt wird.

2. Verfahren nach Anspruch 1,
dadurch gekennzeichnet,
daß die Diagnosedaten der einzelnen Komponenten der Nutzenabrechnungseinrichtung numerisch erfaßt, verschlüsselt und als moduliertes HF-, IR- oder Ultraschall-Signal ausgesendet werden.

3. Verfahren nach Anspruch 2,
dadurch gekennzeichnet,
daß das Aussenden des im Fahrzeug erzeugten Diagnosesignals von einer stationären oder mobilen Sende-/Empfangsstation über ein HF-, IR- oder Ultraschall-Signal aktiviert wird.

4. Verfahren nach einem der Ansprüche 2 oder 3,
dadurch gekennzeichnet,
daß bei einem auf Satellitennavigation basierenden Nutzenabrechnungssystem Satellitendaten, z.B. Fahrzeugposition, Zeit, Positionsgenauigkeit und/oder Anzahl und Kennziffer der empfangenen Satelliten zur Überlagerung des Signals herangezogen werden.

5. Verfahren nach einem der Ansprüche 2 oder 3,
dadurch gekennzeichnet,
daß bei einem Nutzenabrechnungssystem, welches Wertguthaben des Benutzers auf der Basis von Chip-Karten abrechnet, der Wertguthaben-Status (Kredit vorhanden/abgelaufen) und die Funktionstüchtigkeit der Kartenlese- und Schreibstation (Chip-Karte im/nicht im Kartenleser) zur Überlagerung des Signals herangezogen werden.

6. Einrichtung in einem Fahrzeug zur Durchführung des in den vorstehenden Ansprüchen angegebenen Verfahrens, wobei die Einrichtung folgende Gerätekomponenten aufweist:
- eine Empfangseinrichtung (3) zum drahtlosen Empfang von Informationen zur Erkennung der aktuellen geografischen Fahrzeugposition,
- eine Recheneinrichtung (2) zur Identifizierung von vom Fahrzeug benutzten gebührenpflichtigen Wegstrecken,
- eine Verbuchungseinrichtung zur Verbuchung der Nutzungsgebühren, die eine Speichereinrichtung (6) zur Speicherung von identifizierenden geografischen Daten und Streckentarifen sowie eine Wertspeicherkarte (8) und eine Kartenleselschreibeinrichtung (5) enthält, und
- eine mit der Recheneinrichtung (2) verbundene Signaleinrichtung (4), über die Diagnosedaten, die über die Funktionstüchtigkeit der Einrichtung bzw. ihrer einzelnen Komponenten Auskunft geben, drahtlos abfragbar sind.

7. Einrichtung nach Anspruch 6,
dadurch gekennzeichnet,
daß die Signaleinrichtung (4) eine HF-Sende-/Empfangseinrichtung ist.

8. Einrichtung nach Anspruch 6,
dadurch gekennzeichnet,
daß die Signaleinrichtung (4) eine IR-Sende-/Empfangseinrichtung ist.

9. Einrichtung nach Anspruch 6,
dadurch gekennzeichnet,
daß die Signaleinrichtung (4) eine Ultraschall-/Empfangseinrichtung ist.

10. Einrichtung nach einem der Ansprüche 6-9,
dadurch gekennzeichnet,
daß die Empfangseinrichtung (3) als Einrichtung zur Satellitennavigation ausgebildet ist und
daß die Signaleinrichtung (4) eingerichtet auf eine Modulation des abgefragten Diagnosesignals durch Satellitendaten wie etwa Fahrzeugposition, Zeit, Positionsgenauigkeit und/oder Anzahl und Kennzifer der empfangenen Satelliten.

11. Einrichtung nach einem der Ansprüche 1-10,
dadurch gekennzeichnet,
daß die Recheneinrichtung (2) bei Diagnostizierung eines fehlerhaften Betriebszustandes einen für den Fahrer des Fahrzeugs wahrnehmbaren optischen oder akustischen Signalgeber aktiviert.

## Claims

1. Process for the settlement of charges by electronic means for the utilisation of toll routes, in which information for detecting the actual geographical vehicle position is received by wireless means in the vehicle, toll routes are identified in the vehicle and utilisation charges are accordingly determined on the basis of route tariffs stored in the vehicle and are logged in a storage device, for example a chip card, in the vehicle, wherein, in order to check that the process is functioning or the device or its components required for this process is/are serviceable, the operating state thereof is diagnosed in the vehicle and a check item authorising interrogation is transmitted by wireless means.

2. Process according to claim 1, characterised in that the diagnostic data of the individual components of the utilisation charge settlement device are numerically acquired, coded and emitted as a modulated HF, IR or ultrasonic signal.

3. Process according to claim 2, characterised in that the emission of the diagnostic signal produced in the vehicle from a stationary or mobile transmitting/receiving station is activated by a HF, an IR or an ultrasonic signal.

4. Process according to one of claims 2 and 3, characterised in that satellite data, e.g. vehicle position, time, position accuracy and/or number and identification code of the received satellites are used for superimposition on the signal in a satellite navigation-based utilisation charge settlement system.

5. Process according to one of claims 2 and 3, characterised in that, in the case of a utilisation charge settlement system which adjusts the user's credit balance on the basis of chip cards, the credit balance status (credit available/used up) and the serviceability of the card read/write station (chip card in/not in card reader) are used for superimposition on the signal.

6. Device in a vehicle for carrying out the process presented in the preceding claims, wherein the device comprises the following instrument components:
- a receiving device (3) for the wireless reception of information for detecting the actual geographical vehicle position,
- a calculating device (2) for identifying toll routes used by the vehicle,
- a logging device for logging the utilisation charges which comprises a storage device (6) for storing identifying geographical data and route tariffs, a value storage card (8) and a card read/write device (5), and
- a signal device (4) which is connected to the calculating device (2) and via which diagnostic data providing information on the serviceability of the device or its individual components can be interrogated by wireless means.

7. Device according to claim 6, characterised in that the signal device (4) is a HF transmitting/receiving device.

8. Device according to claim 6, characterised in that the signal device (4) is an IR transmitting/receiving device.

9. Device according to claim 6, characterised in that the signal device (4) is an ultrasonic transmitting/receiving device.

10. Device according to one of claims 6 - 9, characterised in that the receiving device (3) is formed as a device for satellite navigation, and that the signal device (4) is adapted to modulate the interrogated diagnostic signal via satellite data such as, for example, vehicle position, time, position accuracy and/or number and identification code of the received satellites.

11. Device according to one of claims 1 - 10, characterised in that, upon diagnosing a faulty operating state, the calculating device (2) activates an optical or acoustic signal transmitter which can be perceived by the driver of the vehicle.

## Revendications

1. Procédé pour le décompte électronique de l'usage de tronçons à péage, pour lequel des informations pour reconnaître la position géographique actuelle du véhicule sont détectées sans fil dans le véhicule, des tronçons à péage sont identifiés dans le véhicule et en correspondance des taxes d'usage sont déterminées à partir de tarifs de trajet stockés dans le véhicule et sont comptabilisées dans un dispositif de stockage, par exemple une carte à puce, dans le véhicule, pour le contrôle du fonctionnement du procédé ou de la qualité du fonctionnement du dispositif nécessaire à cet effet ou de ses composants, son état de fonctionnement est diagnostiqué dans le véhicule et transmis sans fil pour interrogation à une instance de contrôle autorisée.

2. Procédé selon la revendication 1,
caractérisé en ce que les données de diagnostic des composants individuels du dispositif de décompte d'usage sont détectées de façon numérique, sont codées et sont émises sous forme d'un signal modulé, à hautes fréquences, à infrarouge ou à ultrason.

3. Procédé selon la revendication 2,
caractérisé en ce que l'émission du signal de diagnostic engendré dans le véhicule est activée par un poste d'émission et de réception stationnaire ou mobile, par l'intermédiaire d'un signal à hautes fréquences, à infrarouge ou à ultrason.

4. Procédé selon l'une des revendications 2 ou 3,
caractérisé en ce que sur un système de décompte d'usage basé sur la navigation par satellite, des données de satellite, par exemple la position du véhicule, le temps, la précision de la position et/ou le nombre et l'indicatif des satellites détectés sont pris en compte pour la détection cohérente du signal.

5. Procédé selon l'une des revendications 2 ou 3,
caractérisé en ce que, pour un système de décompte d'usage qui décompte des avoirs de l'utilisateur sur la base de cartes à puce, l'état de l'avoir (crédit présent/épuisé) et la qualité du fonctionnement du poste de lecture et d'écriture à carte (carte à puce oui ou non dans le lecteur à carte) sont pris en compte pour la détection cohérente du signal.

6. Dispositif dans un véhicule pour la mise en oeuvre du procédé spécifié dans les revendications précédentes, le dispositif comportant les composants suivants :
- un dispositif de réception (3) pour la réception sans fil d'informations, pour la reconnaissance de la position géographique actuelle du véhicule,
- un dispositif de calcul (2) pour identifier des trajets à péage utilisés par le véhicule,
- un dispositif de comptabilisation pour la comptabilisation des taxes d'usage, qui comporte un dispositif de stockage (6) pour stocker des données géographiques identifiées et des tarifs de trajet, ainsi qu'une carte de stockage de valeurs (8) et un dispositif de lecture et d'écriture de carte (5), et
- un dispositif de signal (4) relié au dispositif de calcul (2), par l'intermédiaire duquel les données de diagnostic qui donnent des indications sur la qualité du fonctionnement du dispositif ou de ses composants individuels, peuvent être interrogées sans fil.

7. Dispositif selon la revendication 6,
caractérisé en ce que le dispositif de signal (4) est un dispositif d'émission et de réception à hautes fréquences.

8. Dispositif selon la revendication 6,
caractérisé en ce que le dispositif de signal (4) est un dispositif d'émission et de réception à infrarouge.

9. Dispositif selon la revendication 6,
caractérisé en ce que le dispositif de signal (4) est un dispositif d'émission et de réception à ultrason.

10. Dispositif selon l'une des revendications 6 à 9,
caractérisé en ce que le dispositif de réception (3) est réalisé sous forme d'un dispositif pour la navigation par satellite et en ce que le dispositif de signal (4) est réglé sur une modulation du signal de diagnostic interrogé, par des données de satellite, comme la position du véhicule, le temps, la précision de la position et/ou le nombre et l'indicatif des satellites détectés.

11. Dispositif selon l'une des revendications 1 à 10,
caractérisé en ce que le dispositif de calcul (2) active, lors du diagnostic d'un état de fonctionnement erroné, un générateur de signal acoustique ou optique perceptible par le conducteur du véhicule.
